# EUROPÄISCHE PATENTSCHRIFT

(11) **EP 2 287 826 B1**
(45) Veröffentlichungstag und Bekanntmachung des Hinweises auf die Patenterteilung: **09.04.2014**
(21) Anmeldenummer: 09168200.5
(22) Anmeldetag: 19.08.2009
(51) Int. Cl.: G09F 13/04, G09F 13/22, G09F 13/18

(54) **LED-Beleuchtungsvorrichtung für Anzeige- und Werbetafeln**
LED illumination device for display and advertising boards
Dispositif d'éclairage à LED pour tableaux d'affichage et publicitaire

(43) Veröffentlichungstag der Anmeldung: 23.02.2011
(73) Patentinhaber: Dambach-Werke GmbH, 76571 Gaggenau (DE)
(72) Erfinder: Baumstark, Erwin, 76456 Kuppenheim (DE); Eschbach Bernd, 76228 Karlsruhe (DE)
(74) Vertreter: Strobel, Wolfgang

(56) Entgegenhaltungen:
- DE-U1-202006 018 594
- US-A1- 2008 007 181
- US-A1- 2009 073 693

## Beschreibung

Die vorliegende Erfindung betrifft eine LED-Beleuchtungsvorrichtung für Anzeige-und Werbetafeln.

Zur besseren Sichtbarkeit von Anzeigen, insbesondere im öffentlichen Raum wie Bahnhöfen, Flughäfen, etc. bzw. für jegliche Hinweisschilder einerseits aber auch zunehmend für Werbetafeln andererseits werden von innen beleuchtete Gehäuse verwendet, die eine oder zwei Anzeigeflächen auf einer oder beiden Seiten des Gehäuses aufweisen. Als Leuchtmittel waren bisher Leuchtstoffröhren sehr verbreitet.

Aus energietechnischen Gründen werden energiesparsamere Leuchtmittel gesucht und hierbei hat sich ein Trend zu LEDs (Light Emitting Diodes) herausgebildet. Die LEDs haben jedoch eine andere Leuchtstruktur als Leuchtstoffröhren. Erzeugen Leuchtstoffröhren, aufgrund ihrer Größe, eine flächige Beleuchtung, so kann eine einzelne LED nur eine punkt- bzw. kreisförmige Beleuchtungsfläche mit einer relativ geringen Größe erzeugen. Um eine Fläche zu beleuchten ist somit eine Mehrzahl von LEDs notwendig. Dabei können Einzel-LEDs oder LED- Bänder zur Anwendung kommen, die eine Mehrzahl von LEDs aufweisen.

In Fig. 1 ist eine Ausführungsform einer LED-Beleuchtungsvorrichtung gemäß dem Stand der Technik dargestellt. Ein Gehäuse weist zwei parallele, voneinander beabstandete Anzeigewände A auf, zwischen denen in der Mitte eine Halteplatte H angeordnet ist. Die Halteplatte H ist von jeder Anzeigewand A mit einem Abstand gemäß Pfeil D angeordnet. An der Halteplatte H sind in regelmäßigen Abständen und symmetrisch Leuchtdioden bzw. LEDs L derart angeordnet, dass sie die Innenseiten der Anzeigewände A direkt bestrahlen.

Aus dem Stand der Technik gemäß DE 20 2006 018594 U1, US 2009/0073693 A1 und US 2008/007181 A1 ist eine LED-Beleuchnungsvorrichtung für Anzeige- und Werbetafeln bekannt, mit einem Gehäuse, das zwei parallele, voneinander beabstandete Anzeigewände aufweist, und eine umlaufende Stirnwand zur Bildung eines Innenraums, sowie eine Mehrzahl von Einzel-LEDs oder LED-Bändern aufweist, welche im Wesentlichen gleich über die Innenfläche des Innenraums verteilt angeordnet sind, wobei die eine Hälfte der LEDs direkt auf eine Anzeigewand und die andere Hälfte der LEDs direkt auf die andere Anzeigewand gerichtet sind, wodurch die Wände von innen beleuchtbar sind.

Um eine flächige Bestrahlung der Anzeigewände zu erreichen, ist ein Mindestabstand notwendig. Dies führt zu dem Nachteil, dass sich aufgrund des Mindestabstands eine relativ große Bauweise der Beleuchtungsvorrichtung ergibt, was in vielen Einsatzfällen nachteilig ist.

Der vorliegenden Erfindung liegt deshalb die Aufgabe zugrunde, eine LED-Beleuchtungsvorrichtung für Anzeige- und Werbetafeln zu schaffen, die eine geringe Baugröße aufweist.

Diese Aufgabe wird durch die Merkmale des Anspruchs 1 gelöst. Die LED-Beleuchtungsvorrichtung zeichnet sich erfindungsgemäß dadurch aus, dass die Einzel-LEDs bzw. die LED-Bänder auf zickzackförmigen oder wellenförmigen Bändern angeordnet sind, wobei zwischen zwei Einzel-LEDs oder LED-Bändern, die die eine Anzeigewand beleuchten, eine Einzel-LED oder ein LED-Band angeordnet ist, die bzw. das die andere Anzeigewand beleuchtet, und dass die zickzackförmige bzw. wellenförmige Struktur der LED-Bänder so gestaltet ist, dass die LEDs aus einer Mittenebene versetzt angeordnet sind, so dass die LEDs den größtmöglichen Abstand von der jeweils angestrahlten Anzeigewand ermöglichen.

Aufgrund der zickzackförmigen bzw. wellenförmigen Struktur der die LEDs haltenden Bänder sind die LEDs aus der Mittenebene versetzt angeordnet, wodurch der Abstand der beiden Anzeigewände zueinander verringert werden kann und sich dadurch eine geringere Baugröße der Beleuchtungsvorrichtung ergibt.

Vorteilhafterweise weisen die zickzackförmigen Bänder einen Halteabschnitt für die jeweilige Einzel-LED auf, wodurch die LEDs leicht montierbar und ausrichtbar sind.

Weiterhin ist vorteilhaft, dass die Halteabschnitte im Wesentlichen parallel zu den Anzeigewänden angeordnet sind, so dass eine gleichmäßige Ausrichtung der LEDs zur gleichmäßigen Beleuchtung der Anzeigewände von innen geschaffen wird.

Weiterhin ist vorteilhaft, dass die Öffnungswinkel der zickzackförmigen Bänder nicht größer sind als der Öffnungswinkel der von der LED ausgesendeten Lichtstrahlen. Dies führt zu einer optimalen Beleuchtung der Anzeigewände mit gleichzeitigem minimalem Abstand der beiden voneinander.

Weiterhin ist vorteilhaft, dass die Beleuchtungsflächen der auf den Anzeigewänden auftreffenden LED-Lichtstrahlen benachbarte LEDs sich zumindest teilweise überlappen.

Vorteilhafterweise sind die wellenförmigen Bänder im Wesentlichen sinus-wellenförmig ausgebildet, wodurch ein sehr gleichmäßiger Wellenverlauf erzielt wird. Um den größtmöglichen Abstand zu erreichen, sind die LED-Bänder vorzugsweise in den Wellentälern der wellenförmigen Bänder angeordnet.

Die LEDs die eine Seite bestrahlen können eine andere Farbe aufweisen, als die LEDs, die die andere Seite bestrahlen. Auch können die LEDs auf einer Seite unterschiedliche Farben aufweisen, zur Erzeugung eines besonderen (Misch-) Effekts.

Weitere Einzelheiten, Merkmale und Vorteile der vorliegenden Erfindung ergeben sich aus der nachfolgenden Beschreibung unter Bezugnahme auf die Zeichnungen. Darin zeigt:
- Fig. 2: eine prinzipielle Darstellung einer ersten Ausführungsform einer erfin- dungsgemäßen LED-Beleuchtungsvorrichtung mit entfernter vorderer Anzeigewand;
- Fig. 3: eine prinzipielle Schnittansicht auf die LED-Beleuchtungsvorrichtung von Fig. 2 auch zur Verdeutlichung des Unterschieds zur Ausfüh- rungsform gemäß Fig. 1;
- Fig. 4: eine Ansicht ähnlich zu jener von Fig. 2, jedoch mit vorderer Anzeige- wand, die teilweise geöffnet ist, um die Sicht auf die Stromzuführung und Verkabelung freizugeben;
- Fig. 5: eine prinzipielle Darstellung einer zweiten Ausführungsform einer er- findungsgemäßen LED-Beleuchtungsvorrichtung mit entfernter vorde- rer Anzeigewand; und
- Fig. 6: eine schematische perspektivische Teilansicht auf ein wellenförmiges Band gemäß zweiter Ausführungsform jedoch mit darauf angebrach- ten LED-Bänder mit jeweils mehreren LEDs pro LED-Band.

In den Figuren 2 bis 6 sind gleiche Elemente mit den gleichen Bezugsziffern bezeichnet.

In Fig. 2 ist in perspektivischer Ansicht und schematisch eine erste Ausführungsform einer erfindungsgemäßen LED-Beleuchtungsvorrichtung 1 dargestellt. Diese weist ein Gehäuse 3 mit zwei parallelen, voneinander beabstandeten Anzeigewänden 5 auf. In Fig. 2 ist die vordere Anzeigewand entfernt, um den Blick auf das Innere des Gehäuses 3 freizugeben. Zur Bildung eines Innenraums, in dem sich die Beleuchtung befindet, ist eine umlaufende Stirnwand 7 vorgesehen. Diese bildet sozusagen auch einen Rahmen um die Beleuchtungseinrichtung.

Wie aus Fig. 2 ersichtlich, sind Einzel-Leuchtdioden oder Einzel-LEDs 9 auf zickzackförmigen Bändern 11 angeordnet. Um eine gute Montage und Ausrichtung der LEDs 9 zu erreichen, weisen die Bänder 11 einen Halteabschnitt 13 für jede Einzel-LED 9 auf.

In Fig. 3 wird das Prinzip der Anordnung der LEDs 9 noch deutlicher. Zwischen zwei LEDs 9, die eine Anzeigewand 5 beleuchten, ist eine LED 9 angeordnet, die die andere Anzeigewand beleuchtet. Wie aus dem Vergleich der Fig. 1 und 3 ersichtlich, ist der Doppelpfeil 15, der den Abstand der beiden Anzeigewände 5 angibt, deutlich geringer als der zweifache Abstand des Doppelpfeils D von Fig. 1.

Wie weiterhin ersichtlich, ist der Öffnungswinkel von zwei Schenkeln einer Zickzackform der Bänder 11 nicht größer als der maximale Öffnungswinkel der Lichtstrahlen einer LED 9. Dadurch wird erreicht, dass bei optimaler Lichtausbeute der geringste mögliche Abstand 15 verwirklicht wird.

Wie weiterhin aus Fig. 3 ersichtlich, überlappen sich die Beleuchtungsflächen von benachbarten Einzel-LEDs 9, die die gleiche Anzeigewand beleuchten, zu einem gewissen Teil, so dass eine gleichmäßige, flächige Beleuchtung der Anzeigewände 5 von innen geschaffen wird.

In Fig. 4 ist die erfindungsgemäße LED-Beleuchtungsvorrichtung mit einer vorderen Anzeigewand 5 dargestellt, die als Anzeige den Buchstaben "P" hat, also beispielsweise für die Anzeige eines Parkplatzes oder Parkhauses. Einerseits wird durch den weggebrochenen Abschnitt der vorderen Anzeigewand 5 deutlich, wie die Bänder 11 im Innenraum befestigt sind, nämlich an der umlaufenden Stirnwand 7. Dies erfolgt beispielsweise, wie dargestellt, über Abschnitte 17. Über ein Stromkabel 19 mit einem schematisch dargestellten Stecker 21 wird Strom zu der LED-Beleuchtungsvorrichtung zugeleitet und ein Stromkabel 23 verbindet die LEDs miteinander.

In Fig. 5 ist in ähnlicher Weise wie in der Darstellung von Fig. 2 schematisch eine zweite Ausführungsform der erfindungsgemäßen LED-Beleuchtungsvorrichtung dargestellt. Die LED-Beleuchtungsvorrichtung 31 weist wiederum ein Gehäuse 3 mit parallelen Anzeigewänden 5 auf, wobei wiederum die vordere Anzeigewand entfernt ist, um den Blick auf den Innenraum der Beleuchtungsvorrichtung 31 freizugeben. Zur Bildung des Innenraums ist wiederum die umlaufenden Stirnwand 7 vorhanden.

Die Einzel-LEDs 9 sind in dieser Ausführungsform auf wellenförmigen Bändern 33 angeordnet und strahlen abwechselnd auf die eine und die andere Anzeigewand 5. Wie aus Fig. 5 ersichtlich, sind die Einzel-LEDs 9 in den Wellentälern 35 angeordnet, um den größtmöglichen Abstand von der jeweils angestrahlten Anzeigewand 5 zu ermöglichen. Vorzugsweise sind die wellenförmigen Bänder 33 sinus-wellenförmig ausgebildet.

In Fig. 6 ist eine alternative Ausführungsform zur Einzel-LED dargestellt, nämlich in Form eines LED-Bandes 37, das im Beispielsfalle gemäß Fig. 6 drei LEDs 39 aufweist. Die LED-Bänder 37 sind ebenfalls im Bereich der Wellentäler 35 des sinuswellenförmigen Bandes 33 angeordnet.

Mit den Einzel-LEDs 9 oder den LED-Bändern 37 lassen sich auf entsprechende farbliche Effekte durch farbige LEDs gleicher oder unterschiedlicher Farbe erzielen. Dabei sind auch Farbmischungen verwirklichbar.

Mit der vorliegenden erfindungsgemäßen LED-Beleuchtungsvorrichtung wird somit eine optimale Anpassung an eine geringstmögliche Baugröße der Beleuchtungsvorrichtung erreicht.

## Patentansprüche

1. LED-Beleuchtungsvorrichtung (1, 31) für Anzeige- und Werbetafeln, mit
einem Gehäuse (3), das zwei parallele, voneinander beabstandete Anzeigewände (5) aufweist, und eine umlaufende Stirnwand (7) zur Bildung eines Innenraums,
einer Mehrzahl von Einzel-LEDs (9) oder LED-Bändern (37), welche im Wesentlichen gleich über die Innenfläche des Innenraumes verteilt angeordnet sind, wobei die eine Hälfte der LEDs (9, 39) direkt auf die eine Anzeigewand und die andere Hälfte der LEDs (9, 39) direkt auf die andere Anzeigewand gerichtet sind, wodurch die Wände (5) von innen beleuchtbar sind,
**dadurch gekennzeichnet, dass**
die Einzel-LEDs (9) bzw. die LED-Bänder (37) auf zickzackförmigen oder wellenförmigen Bändern (11, 33) angeordnet sind, wobei zwischen zwei Einzel-LEDs (9) oder LED-Bändern (37), die die eine Anzeigewand beleuchten, eine Einzel-LED oder ein LED-Band angeordnet ist, die bzw. das die andere Anzeigewand beleuchtet, und
dass die zickzackförmige bzw. wellenförmige Struktur der LED-Bänder (37) so gestaltet ist, dass die LEDs aus einer Mittenebene versetzt angeordnet sind, so dass die LEDs (9) den größtmöglichen Abstand von der jeweils angestrahlten Anzeigewand (5) ermöglichen.

2. LED-Beleuchtungsvorrichtung nach Anspruch 1, **dadurch gekennzeichnet, dass** die zickzackförmigen Bänder (11) einen Halteabschnitt (13) für jede Einzel-LED (9) aufweisen.

3. LED-Beleuchtungsvorrichtung nach Anspruch 2, **dadurch gekennzeichnet, dass** die Halteabschnitte (13) im Wesentlichen parallel zu den Anzeigewänden (5) angeordnet sind.

4. LED-Beleuchtungsvorrichtung nach einem der Ansprüche 1 bis 3, **dadurch gekennzeichnet, dass** die Öffnungswinkel der zickzackförmigen Bänder (11) nicht größer sind als der Öffnungswinkel der von der LED (9) ausgesandten Lichtstrahlen.

5. LED-Beleuchtungsvorrichtung nach einem der Ansprüche 1 bis 4, **dadurch gekennzeichnet, dass** die Beleuchtungsflächen der auf den Anzeigewänden (5) auftreffenden LED-Lichtstrahlen benachbarter LEDs, die auf die gleiche Anzeigewand strahlen, sich zumindest teilweise überlappen.

6. LED-Beleuchtungsvorrichtung nach Anspruch 1, **dadurch gekennzeichnet, dass** die wellenförmigen Bänder (33) im Wesentlichen sinus-wellenförmig sind.

7. LED-Beleuchtungsvorrichtung nach Anspruch 1 oder 6, **dadurch gekennzeichnet, dass** die LED-Bänder (37) im Bereich der Wellentäler (35) der wellenförmigen Bänder (33) angeordnet sind.

8. LED-Beleuchtungsvorrichtung nach einem der Ansprüche 1 bis 7, **dadurch gekennzeichnet, dass** das von verschiedenen Einzel-LEDs (9) bzw. den LEDs (39) der LED-Bänder (37) ausgesendete Licht unterschiedlich farbig sein kann.

9. LED-Beleuchtungsvorrichtung nach einem der Ansprüche 1 bis 8, **dadurch gekennzeichnet, dass** die LEDS (39) eines LED-Bandes (37) farblich unterschiedliches Licht aussenden können.

## Claims

1. An LED illumination device (1, 31) for display and advertising boards, with
a housing (3), which provides two parallel display walls (5) spaced at a distance from one another, and a peripheral end-wall (7) for the formation of an interior space,
a plurality of individual LEDs (9) or LED strips (37), which are arranged distributed substantially uniformly over the interior area of the interior space, wherein one half of the LEDs (9, 39) face directly towards one display wall, and the other half of the LEDs (9, 39) face directly towards the other display wall, so that the walls (5) can be illuminated from the interior,
**characterised in that**
the individual LEDs (9) or respectively the LED strips (37) are arranged on zigzag-shaped or wave-shaped strips (11, 33), wherein, between two individual LEDs (9) or LED strips (37) which illuminate one display wall, a single LED or an LED strip is arranged which illuminates, or respectively which illuminate, the other display wall, and that the zigzag-shaped or respectively wave-shaped structure of the LED strips (37) is embodied in such a manner that the LEDs are arranged offset from a central plane, so that the LEDs (9) allow the maximum possible spacing distance from each irradiated display wall (5).

2. The LED illumination device according to claim 1, **characterised in that**
the zigzag-shaped strips (11) provide a holding portion (13) for every individual LED (9).

3. The illumination device according to claim 2, **characterised in that**
the holding portions (13) are arranged substantially parallel to the display walls (5).

4. The LED illumination device according to any one of claims 1 to 3,
**characterised in that**
the beam angles of the zigzag-shaped strips (11) are not larger than the beam angles of the light beams transmitted from the LED (9).

5. The LED illumination device according to any one of claims 1 to 4,
**characterised in that**
the illuminated areas of the LED light beams striking the display walls (5) from adjacent LEDs which radiate onto the same display wall overlap at least partially.

6. The LED illumination device according to claim 1, **characterised in that**
the wave-shaped strips (33) are shaped in a substantially sinusoidal-wave shape.

7. The LED illumination device according to claim 1 or 6, **characterised in that**
the LED strips (37) are arranged in the region of the wave valleys (35) of the wave-shaped strips (33).

8. The LED illumination device according to any one of claims 1 to 7,
**characterised in that**
the light transmitted from different individual LEDs (9) or respectively from the LEDs (39) of the LED strips (37) can be different in colour.

9. The LED illumination device according to any one of claims 1 to 8,
**characterised in that**
the LEDs (39) of one LED strip (37) can transmit light of a different colour.

## Revendications

1. Dispositif d'éclairage à DEL (1, 31) pour tableaux d'affichage et publicitaires, avec :
- un boîtier (3), qui comprend deux parois d'affichage (5) parallèles, écartées l'une de l'autre, et une paroi frontale périphérique (7) pour former un espace interne,
- une pluralité de DEL individuelles (9) ou de bandes de DEL (37), qui sont disposées avec une répartition sensiblement uniforme sur la surface interne de l'espace interne, une moitié des DEL (9, 39) étant dirigées directement vers une paroi d'affichage et l'autre moitié des DEL (9, 39) étant dirigées directement vers l'autre paroi d'affichage, les parois (5) pouvant de ce fait être éclairées de l'intérieur, **caractérisé**
**en ce que** les DEL individuelles (9) ou les bandes de DEL (37) sont disposées sur des bandes en forme de zigzags ou d'ondes (11, 33), de telle sorte qu'entre deux DEL individuelles (9) ou deux bandes de DEL (37), qui éclairent une paroi d'affichage, soit disposée une DEL individuelle ou une bande de DEL qui éclaire l'autre paroi d'affichage, et
**en ce que** la structure en forme de zigzags ou d'ondes des bandes de DEL (37) est agencée de manière telle que les DEL d'un plan central soient disposées décalées de sorte que les DEL (9) permettent la plus grande distance possible à la paroi d'affichage (5) respectivement éclairée.

2. Dispositif d'éclairage à DEL selon la revendication 1, **caractérisé en ce que** les bandes en forme de zigzags (11) comportent une section de support (13) pour chaque DEL individuelle (9).

3. Dispositif d'éclairage à DEL selon la revendication 2, **caractérisé en ce que** les sections de support (13) sont disposées sensiblement parallèles aux parois d'affichage (5).

4. Dispositif d'éclairage à DEL selon l'une quelconque des revendications 1 à 3, **caractérisé en ce que** les angles d'ouverture des bandes en forme de zigzags (11) ne sont pas plus grands que l'angle d'ouverture des rayons lumineux émis par les DEL (9).

5. Dispositif d'éclairage à DEL selon l'une quelconque des revendications 1 à 4, **caractérisé en ce que** les surfaces d'éclairage de rayons lumineux, incidents sur les parois d'affichage (5), de DEL voisines, qui éclairent la même paroi d'affichage, se recouvrent au moins partiellement.

6. Dispositif d'éclairage à DEL selon la revendication 1, **caractérisé en ce que** les bandes en forme d'ondes (33) ont sensiblement une forme d'ondes sinusoïdales.

7. Dispositif d'éclairage à DEL selon la revendication 1 ou 6, **caractérisé en ce que** les bandes de DEL (37) sont disposées dans la partie des vallées des ondes (35) des bandes en forme d'ondes (33).

8. Dispositif d'éclairage à DEL selon l'une quelconque des revendications 1 à 7, **caractérisé en ce que** la lumière émise par les différentes DEL individuelles (9) respectivement les DEL (39) des bandes de DEL (37) peut être de différentes couleurs.

9. Dispositif d'éclairage à DEL selon l'une quelconque des revendications 1 à 8, **caractérisé en ce que** les DEL (39) d'une bande de DEL (37) peuvent émettre une lumière de couleur différente.
